# EUROPÄISCHE PATENTSCHRIFT

(11) **EP 4 225 690 B1**
(45) Veröffentlichungstag und Bekanntmachung des Hinweises auf die Patenterteilung: **26.06.2024**
(21) Anmeldenummer: 21783303.7
(22) Anmeldetag: 01.10.2021
(51) Int. Cl.: B68C 1/14

(54) **SATTELGURT**
SADDLE GIRTH
SANGLE DE SELLE

(30) Priorität: 06.10.2020 DE 202020105713 U
(43) Veröffentlichungstag der Anmeldung: 16.08.2023
(73) Patentinhaber: Rohn, Saskia, 31234 Edemissen (DE)
(72) Erfinder: ROHN, Saskia, 31234 Edemissen (DE); MEIER, Tina, 31234 Edemissen (DE)
(74) Vertreter: Haverkamp Patentanwälte PartG mbB
(86) Internationale Anmeldenummer: PCT/EP2021/077113
(87) Internationale Veröffentlichungsnummer: WO 2022/073874

(56) Entgegenhaltungen:
- EP-A1- 3 511 291
- DE-U1- 9 017 284
- DE-U1- 29 600 374
- US-A- 2 239 764

## Beschreibung

Die Erfindung betrifft einen Sattelgurt zum Aufspannen eines Sattels auf dem Rücken eines Reittiers, welcher Sattelgurt in Spannrichtung dreigeteilt ist und ein Mittelstück und zwei daran angeschlossene Gurtabschnitte umfasst, welche Gurtabschnitte zum Anschließen des Sattelgurtes an einen Sattel an unterschiedliche Seiten des Sattels angeschlossen werden, wobei die Gurtabschnitte unter Zwischenschaltung jeweils eines mit zumindest einem Anschlussriemen an dem Mittelstück befestigten, starren Gelenkringes an das Mittelstück angeschlossen sind, wobei die Gelenkringe in Richtung der Längserstreckung des Sattelgurtes mit Abstand zueinander angeordnet sind.

Sattelgurte werden um den Bauch eines Reittieres, beispielsweise eines Pferdes geführt und mit seinen Enden jeweils an eine Seite eines Sattels, typischerweise ein Sattelblatt angeschlossen. Da ein solcher Sattelgurt um den Bauch eines Reittieres geführt wird, wird dieser auch als Bauchgurt angesprochen. Sattelgurte sind in vielen Fällen gepolstert, um Druckstellen so gut wie möglich zu vermeiden. In Anpassung an die Wölbung des Bauches eines Reittiers werden mitunter auch zwei Bauchgurte als Bauchgurtung eingesetzt. Für Pferde als Reittiere sind zum Erhöhen des Tragekomforts Sattelgurte entwickelt worden, die eine sichelförmige Kontur aufweisen und im Bereich ihrer Mitte eine größere Breite aufweisen als im Bereich der Anschlussschnallen zum Anschließen eines solchen Sattelgurtes an einen Sattel. Um die Spannkraft zu verteilen ist die größere Breite des Sattelgurtes mit einem Leder hinterlegt oder besteht aus einem solchen Lederstück. Aufgrund der sichelförmigen Formgebung, bei der die Spann- bzw. Zugkraft über die Enden der sichelförmigen Formgebung eingeleitet wird, wird trotz Vorsehen einer Versteifungsplatte die Zugkraft vornehmlich in die kürzere Seite der sichelförmigen Formgebung eingeleitet. Die Folge ist, dass ein optimaler Sitz eines solchen Sattelgurtes am Tierkörper nicht gegeben ist.

DE 296 00 374 U1 offenbart einen Bauchgurt zum Befestigen eines Reitsattels an einem Pferd. Der Bauchgurt verfügt über zwei parallele schmalere Gurte, aufgenäht auf ein breiteres Mittelstück. Diese tragen an ihren längsseitigen Enden jeweils einen Ring. Angeschlossen an die Ringe sind Gurte, mit denen der Sattelgurt an einen Sattel mittels Schnallen angeschlossen werden kann. Jeder Gurt ist über einen eigenen Ring an das Mittelstück angeschlossen. Dieses dient dem Zweck, dass die Gurte gegeneinander verstellt werden können, um diese an unterschiedlich weit voneinander beanstandete Schnallen am Sattel anpassen zu können. Die Ringe dienen somit dem Zweck, das Mittelstück über die an den Ring angeschlossenen Gurte aufzuspreizen.

Der Sattelgurt ist, wie bereits vorstehend skizziert, um den Brustkorb eines Pferdes (gleiches gilt auch für andere Reittiere) geführt. Durch die Bewegung des Pferdes verändert sich die Umfangskontur und der Umfang des Brustkorbes. Dieses bedingt, dass der Sattelgurt, der vorzugsweise über das Brustbein des Pferdes geführt ist, nach vorne hinter die Vorderhand rutscht. Um zu versuchen dieses zu vermeiden, ohne den Sattelgurt gegenüber dem Tierkörper unnötig fest verspannen zu müssen, sind Sattelgurte entwickelt worden, bei denen in den Gurt Elastomerringe oder andere Elastomerelemente eingeschaltet sind. Damit ist der Sattelgurt mit einer gewissen Elastizität ausgestattet, um eine Vergrößerung des Brustkorbes beim Atmen zu gestatten. Auch wenn diesbezüglich der Tragekomfort für das Pferd verbessert ist, neigt auch ein solcher Sattelgurt dazu, aus seiner vorgesehenen Position hinter die Vorderhand zu wandern. Gemäß einer anderen Ausgestaltung eines Sattelgurtes unter Verwendung eines Elastomerelementes ist vorgesehen, dass dieser mittig ein ringförmiges Stützkissen trägt, mit dem der Sattelgurt im Bereich des Brustbeines am Brustkorb des Pferdes abgestützt ist.

Nachteilig bei Sattelgurten mit elastomeren Elementen ist jedoch, dass die Sattelbefestigung aufgrund des fehlenden Spannwiderlagers in vielen Fällen zu stramm vorgenommen wird und die Elastomerelemente wie beispielsweise die Elastomerringe oder ein ringförmiges Kissen hierdurch zu weit vorgespannt werden, dass die durch die Elastomerelemente gewünschte Ausgleichsbewegung in dem vorgesehenen Umfang noch stattfinden kann. Ein zu festes Spannen des Sattelgurtes wirkt sich negativ auf den Tragekomfort für das Reittier aus.

Vor diesem Hintergrund liegt der Erfindung die Aufgabe zugrunde, einen Sattelgurt zum Aufspannen eines Sattels auf dem Rücken eines Reittieres mit einem hohen Tragekomfort für das Reittier vorzuschlagen, bei dem der Sattelgurt hinsichtlich seiner Positionierung in Bezug auf die Vorderhand des Reittieres verbleibt, an der der Sattelgurt beim Aufsatteln positioniert worden ist.

Diese Aufgabe wird erfindungsgemäß durch einen Sattelgurt mit den Merkmalen des Anspruchs 1 gelöst.

Dieser Sattelgurt ist in Richtung seiner Längserstreckung und damit in Spannrichtung dreigeteilt. Dieser umfasst ein Mittelstück und zwei an das Mittelstück angeschlossene Gurtabschnitte. Die Gurtabschnitte dienen zum Anschließen des Sattelgurtes an die Sattelgurtstrupfen eines Sattels und stellen somit die Verbindung von dem Mittelstück zum Sattel dar. Die beiden Gurtabschnitte sind voneinander durch das Mittelstück getrennt. Angeschlossen sind die Gurtabschnitte an das Mittelstück jeweils mittels eines starren Gelenkringes. Die Gelenkringe selber sind in Richtung der Längserstreckung des Sattelgurtes voneinander beabstandet und jeweils über zumindest einen Anschlussriemen an dem Mittelstück befestigt. Der Anschluss der Anschlussriemen und optional der Gurtabschnitte an den starren Gelenkring ist ausgeführt, damit diese gegenüber dem Gelenkring ohne weiteres verstellt werden können, typischerweise durch eine einen Abschnitte des Gelenkringes umgreifende, entsprechend weit ausgebildete Schlaufe. Der zumindest eine Anschlussriemen bzw. die Gurtabschnitte können somit gegenüber dem Gelenkring in Richtung des Umfanges desselben verschoben werden. Ein solcher Gelenkring kann kreisförmig ausgeführt sein. Dann besteht die Möglichkeit, dass sowohl die Anschlussriemen als auch der daran angeschlossene Gurtabschnitt gegenüber dem Gelenkring verstellt werden können. Für die Funktionalität dieses Sattelgurtes ist es grundsätzlich ausreichend, wenn eine solche Beweglichkeit nur zwischen dem Anschlussriemen gegenüber dem Gelenkring gegeben ist.

Bei diesem Sattelgurt ist durch die Einschaltung der starren Gelenkringe jeweils ein Gelenk gebildet, an dem eine Verstellung der Gurtabschnitte gegenüber dem Mittelstück, und zwar in Richtung der Breite des Mittelstückes und damit parallel zur Oberfläche des Tierkörpers erfolgen kann. Durch diese Maßnahme sind der daran jeweils angeschlossene Gurtabschnitt 2- und der Gelenkring gegenüber dem zumindest einen Anschlussriemen in der Ebene des Mittelstückes verschwenkbar. Infolge dieser Gelenkigkeit werden Formänderungen des Brustkorbes des Reittiers, beispielsweise des Pferdes, was eine Änderung der Raumlage des Mittelstückes gegenüber derjenigen des Sattels bzw. der Sattelgurtstrupfen zufolge hat, durch eine Verstellung der Gurtabschnitte gegenüber dem Mittelstück kompensiert, ohne dass sich die effektive Länge des Sattelgurtes ändert. Infolge dieser Gelenkigkeit ist das Mittelstück des Sattelgurtes trotz Formänderungen des Brustkorbes infolge etwa von Atembewegungen des Pferdes nicht bestrebt, in Richtung zur Vorderhand zu wandern.

Aufgrund der vorbeschriebenen Funktionalität dieses Sattelgurtes eignet sich dieser vor allem auch zum Besatteln von Pferden, bei denen der Widerrist relativ weit von der Vorderhand beabstandet ist. Dem zufolge befindet sich der Sattel dann an einer Position in Bezug auf den Brustkorb, dass der Sattelgurt weiter von der Vorderhand beabstandet um diesen gelegt werden muss, mithin an einer Position, in der durch Pferdebewegungen Änderungen im Umfange des Brustkorbes stärker auftreten. Es versteht sich, dass bei einem solchen Pferd der Sattelgurt bestrebt ist, hinter die Vorderhand zu wandern. Um diesem vorzubeugen wäre ein übermäßiges Spannen des Sattelgurtes erforderlich. Bei einer Verwendung des erfindungsgemäßen Sattelgurtes ist diesem wirksam entgegengewirkt, und zwar ohne dass der Tragekomfort des Sattelgurtes für das Reittier, etwa das Pferd, nachteilig beeinflusst ist.

Die Gelenkringe dieses Sattelgurtes sind starr ausgelegt, um die daran anliegende Zugkraft von den Gurtabschnitten in das Mittelstück ohne Formänderung einzuleiten. Typischerweise werden als Gelenkringe Metallringe eingesetzt. Bevorzugt ist eine Ausgestaltung, bei der die Metallringe eine besonders glatte Oberfläche aufweisen, damit die daran angeschlossenen Anschlussriemen und Gurtabschnitte entsprechend leichtgängig daran verstellt werden können. Eine verchromte oder polierte Oberfläche eines solchen Metallringes ist in einer bevorzugten Ausgestaltung vorgesehen. Gute Gleit- bzw. Verstelleigenschaften ergeben sich auch, wenn der oder die Anschlussriemen sowie die Gurtabschnitte aus einem Kunstleder, beispielsweise Biothane^{®} hergestellt sind, da dieses Material gegenüber Metall eine geringe Reibung hat.

Die an den Gelenkringen angeschlossenen Gurtabschnitte können eingurtig oder auch doppelgurtig ausgeführt sein. Es versteht sich, dass auch mehr als zwei Gurte daran angeschlossen sein können. Bei der Ausführung dieses Sattelgurtes mit Gurtabschnitten, jeweils gebildet durch mehrere Einzelgurte, etwa eine Doppelgurtung, wird vorzugsweise als Gelenkring ein D-Ring eingesetzt. Die einzelnen Gurte des Gurtabschnittes sind bei einer solchen Ausgestaltung an den geraden Steg des D-Ringes angeschlossen, während der zumindest eine Anschlussriemen zum Anschließen des Gelenkringes an das Mittelstück an den bogenförmigen Abschnitt angeschlossen ist. Durch einen solchen Gelenkring wird die Zugkraft über die Mehrfachgurtung des Gurtabschnittes gleichermaßen in den Gelenkring und somit in den zumindest einen Anschlussriemen und damit wiederum in das Mittelstück eingeleitet. Durch die Trennung der beiden Gurtabschnitte bzw. der beiden starren Gelenkringe ist die Auslegung des Mittelstückes unabhängig von der Auslegung der Gurtabschnitte. Das Mittelstück ist typischerweise mit einer größeren Breite ausgeführt als die Breite der Gurtabschnitte. Auf diese Weise kann über das Mittelstück eine großflächige Anlage an dem Brustkorb des Reittieres bereitgestellt werden, was den Tragekomfort aufgrund der Verteilung der Spannkraft über die Fläche des Mittelstückes deutlich erhöht. Zum Unterstützen einer Kraftverteilung über die Breite des Mittelstückes (Quererstreckung zur Längsrichtung des Sattelgurtes) ist in einem Ausführungsbeispiel vorgesehen, dass die Gelenkringe mit jeweils zwei Anschlussriemen an das Mittelstück angeschlossen sind. Diese Anschlussriemen divergieren ausgehend von dem Gelenkring in Richtung zu dem Mittelstück voneinander, sodass die über den Gelenkring in die Anschlussriemen eingeleitete Spann- bzw. Zugkraft über die Anschlussriemen bis in die Randbereiche des Mittelstückes geleitet wird. Um dies zu erreichen, erstrecken sich typischerweise die Anschlussriemen bis vor den randlichen Abschluss des Mittelstückes. Damit wirken die Anschlussriemen bei einer solchen Auslegung des Sattelgurtes zugleich als zugkraftverteilende Elemente.

In einer anderen Ausgestaltung ist vorgesehen, dass die Gelenkringe ein Obermaterial das Mittelstückes durchgreifen. Dann stellt derjenige Abschnitt des Mittelstückes, der den Gelenkring durchgreift, den Anschlussriemen dar.

Das Mittelstück ist typischerweise in Richtung zum Tierkörper hin gepolstert, wodurch der Tragekomfort für das Reittier nochmals verbessert werden kann. In einer solchen Ausgestaltung kann vorgesehen sein, dass das Mittelstück eine zugfeste Oberlage aufweist, an die die Anschlussriemen angeschlossen sind. Diese zugfeste Oberlage ist diejenige Lage des Mittelstückes, welches in Bezug auf den Tierkörper die äußere und damit von diesem wegweisende Materiallage ist. Diese dient einer Verteilung der Zugkraft über die Fläche des Mittelstückes. Ein solches Mittelstück verfügt des Weiteren über eine an die Oberlage angeschlossene, in Richtung zum Tierkörper weisende, die Polsterfunktion übernehmende Unterlage. Hierbei kann es sich um ein offenmaschiges Gewebe handeln, welches mit einem elastischen Distanzgewirk unterfüttert ist. Die offenmaschige Gewebelage ist diejenige, die am Tierkörper anliegt.

Das Mittelstück kann eine gewisse Aussteifung aufweisen, solange sich diese ohne Weiteres beim Spannen des Sattelgurtes an den Tierkörper anlegt.

Das Vorsehen des Mittelstückes mit einer zugfesten Oberlage, wie dieses vorstehend anhand eines Ausführungsbeispiels beschrieben ist, kann auch genutzt werden, um an diese eine Polsterunterlage lösbar anzuschließen, beispielsweise mit Flausch-Klett-Bändern. Dieses erlaubt den Einsatz unterschiedlicher Polsterungen auch für unterschiedliche Zwecke, sodass diesbezüglich die Polsterung an den jeweiligen Zweck angepasst werden kann, ohne hierfür einen anderen Sattelgurt verwenden zu müssen.

Das Mittelstück und die Gurtabschnitte können durchaus materialunterschiedlich sein, vor allem, wenn das Mittelstück etwas biegesteifer als die Gurtabschnitte ausgelegt ist. Das Mittelstück mit seinem Anschlussriemen und/oder die Gurtabschnitte können beispielsweise aus Leder oder Kunstleder gefertigt sein.

Sowohl die Gurtabschnitte als auch das Mittelstück können jeweils mehrteilig ausgeführt sein.

Nachfolgend ist die Erfindung anhand eines Ausführungsbeispiels unter Bezugnahme auf die beigefügten Figuren beschrieben. Es zeigen:
- **Fig. 1:**: Eine Draufsicht auf einen dreigeteilten Sattelgurt gemäß der Erfindung mit einem Mittelstück und zwei daran angeschlossenen Gurtabschnitten,
- **Fig. 2:**: der Sattelgurt der Figur 1 mit den gegenüber dem Mittelstück gelenkig verstellten Gurtabschnitten,
- **Fig. 3:**: der Sattelgurt der Figuren 1 und 2 mit einer zusätzlichen an sein Mittelstück angebrachten Polsterung und
- **Fig. 4:**: ein Sattelgurt gemäß einer weiteren Ausgestaltung.

Ein Sattelgurt 1 umfasst ein Mittelstück 2 und zwei Gurtabschnitte 3, 4. Die Gurtabschnitte 3, 4 sind gleich aufgebaut. Wenn nachstehend der Gurtabschnitt 3 näher beschrieben ist, gelten diese Ausführungen gleichermaßen für den Gurtabschnitt 4.

Bei dem Mittelstück 2 handelt es sich um eine biegsame Materiallage, hinreichend biegsam, dass diese sich ohne Weiteres beim Anlegen des Sattelgurtes 1 an den Tierkörper anschmiegt. Bei dem dargestellten Ausführungsbeispiel ist das Mittelstück 2 aus einem zugfesten Material hergestellt, beispielsweise Biothane^{®} mit einer zugfesten Unterlage.

Bei dem Gurtabschnitt 3 handelt es sich um einen Gurtabschnitt mit einer Doppelgurtung. Der Gurtabschnitt 3 verfügt somit über zwei Gurte 5, 6. Die Gurte 5, 6 tragen endseitig jeweils eine Schnalle 7, 8 zum Anschließen des Sattelgurtes 1 an einen Sattelgurtstrupfen eines Sattels (in den Figuren nicht dargestellt). Der Gurtabschnitt 3 ist unter Zwischenschaltung eines Gelenkringes 9 an das Mittelstück 2 angeschlossen. Bei dem dargestellten Ausführungsbeispiel ist der Gelenkring 9 als D-Ring ausgeführt. Ein solcher Gelenkring 9 zum Anschließen des Gurtabschnittes 3 an das Mittelstück 2 weist zumindest in einer Richtung, und somit entweder in Richtung zum Mittelstück 2 oder zu dem Gurtabschnitt 3 einen gekrümmten Abschnitt auf. Bei dem dargestellten Ausführungsbeispiel ist der gekrümmte Abschnitt in Richtung zum Mittelstück 2 weisend angeordnet. Dieses liegt darin begründet, dass die beiden Gurte 5, 6 des Gurtabschnittes 3 parallel verlaufen. Daher bietet es sich an, diese beiden Gurte 5, 6 an den Steg 10 des Gelenkringes 9 anzuschließen. Bei dem Gelenkring 9 ist ein Doppelsteg vorgesehen, sodass parallel zu dem Steg 10 ein zweiter Steg 11 die Schenkel des Bogenabschnittes 12 verbindet. Die beiden Stege 10, 11 sind mittig durch einen Quersteg miteinander verbunden. Durch diesen sind die beiden Gurte 5, 6 in ihrer jeweiligen Positionierung auf dem Steg 10 voneinander getrennt und damit auf Abstand gehalten.

Der Gelenkring 9 ist bei dem dargestellten Ausführungsbeispiel über zwei Anschlussriemen 13, 14 an dem Mittelstück 2 befestigt. Diese sind hinsichtlich ihrer Längserstreckung mit dem Mittelstück 2 vernäht. Die Naht ist bei dem Anschlussriemen 13 beispielhaft mit dem Bezugszeichen 15 kenntlich gemacht. Die Anschlussriemen 13, 14 divergieren ausgehend von dem Gelenkring 9 voneinander. Erreicht wird hierdurch, dass eine über den Gurtabschnitt 3 in den Gelenkring 9 und über diesen in die Anschlussriemen 13, 14 eingeleitete Zugkraft über die Breite des Mittelstückes 2 bis in den Randbereich verteilt und somit über die gesamte Breite eingeleitet wird. Die Breite des Mittelstückes 2 ist deutlich größer als die Breite der Gurtabschnitte 3, 4. Ebenfalls übersteigt die Breite des Mittelstückes 2 die Erstreckung des Gelenkringes 9 in dieser Richtung. Bei dem dargestellten Ausführungsbeispiel ist die diesbezügliche Erstreckung des Mittelstückes 2 etwa doppelt so groß wie diejenige des Gelenkringes 9. Die Entkopplung des Mittelstückes 2 von den Gurtabschnitte 3, 4 erlaubt eine von den Gurtabschnitten 3, 4 unabhängige Breitenauslegung. Das Mittelstück 2 kann eine an den Tierkörper angepasste Geometrie aufweisen. Vorteilhaft bei einer solchen divergierenden Anordnung der Anschlussriemen 13, 14 ist auch, dass jeder Anschlussriemen 13, 14 mit stumpfem Winkel, auch eine rechtwinklige Anordnung ist möglich, zu dem Bogenabschnitt 12 des Gelenkringes 9 angeordnet ist. Die Nähte 15 sind in Bezug zu der den Bogenabschnitt 12 einfassenden Schlaufe 16 der Anschlussriemen 13, 14 ausgeführt, dass die Weite der Schlaufe 16 hinreichend groß bemessen ist, damit der Gelenkring 9 mit seinem Bogenabschnitt 12 ohne Weiteres darin in der Ebene des Mittelstückes 2, wie durch die Pfeile in Figur 1 angedeutet, verstellt werden kann. Damit ist der Anschlussgurt 3 gegenüber dem Mittelstück 2 gelenkig angeschlossen.

Bei dem Ausführungsbeispiel der Figur 1 befinden sich die Gelenkringe 9 an der Außenseite des Mittelstückes 2 und treten daher nicht mit dem Tierkörper in Kontakt.

Die Gelenkigkeit des Gurtabschnittes 3 in Bezug auf das Mittelstück 2 ist beispielhaft in Figur 2 gezeigt. Beide Gurtabschnitte 3, 4 sind gegenüber dem Mittelstück gleichsinnig verstellt. Von Besonderheit ist, dass die Zugkrafteinleitung von den Gurtabschnitten 3, 4 über die Gelenkringe 9 in das Mittelstück 2 unabhängig von der Ausrichtung der Gurtabschnitte 3, 4 zum Mittelstück 2 gleichermaßen erfolgt. Damit bleibt unabhängig von der Gelenkstellung der Gurtabschnitte 3, 4 die Anlage des Mittelstückes 2 mit seiner Unterseite am Tierkörper über die Fläche gleich, auch wenn die Gurtabschnitte 3, 4, wie in Figuren 1 und 2 beispielhaft gezeigt, gegenüber dem Mittelstück 2 verstellt sind. Wesentlich ist, dass in die Gurtabschnitte 3, 4 und auch das Mittelstück 2 kein Tordiermoment eingeleitet wird und somit das Mittelstück 2 seinen flächigen Kontakt zum Tierkörper beibehält. Die Verstellbarkeit ist aufgrund der entsprechend groß dimensionierten Schlaufen 16 der Anschlussriemen 13, 14 leichtgängig. Bei dem dargestellten Ausführungsbeispiel wird als D-Ring ein polierter Stahlring verwendet. Die glatte Oberfläche hat mit dem aus Biothane^{®} hergestellten Anschlussriemen 13, 14 nur eine sehr geringe Haftreibung, was die Leichtgängigkeit des Gelenkes unterstützt.

Figur 3 zeigt den Sattelgurt 1 mit seinem Mittelstück 2 und den beiden Gurtabschnitten 3, 4 in einer Weiterbildung. Bei dieser Weiterbildung ist an die zum Tierkörper weisende Unterseite des Mittelstückes 2 eine Polsterung 17 angebracht. Bei dem Ausführungsbeispiel der Figur 3 ist die Polsterung 17 lösbar mit der Unterseite des Mittelstückes 2 verbunden, und zwar durch Flausch-Klett-Bänder. Damit kann diese zu Reinigungszwecken abgenommen und wieder aufgesetzt oder durch andere Polsterungen ersetzt werden.

Die Gurtabschnitte 3, 4 können, wie dieses bei dem dargestellten Ausführungsbeispiel der Fall ist, unmittelbar an die Sattelgurtstrupfen angeschlossen werden. Es versteht sich, dass zwischen den Gurtabschnitten 3, 4 und den Sattelgurtstrupfen auch Zwischengurte angeordnet sein können.

Figur 4 zeigt ein weiteres Ausführungsbeispiel eines Sattelgurtes 1.1, der prinzipiell aufgebaut ist, wie der Sattelgurt 1 der vorbeschriebenen Figuren. Daher gelten die vorstehenden Ausführungen zum Sattelgurt 1 gleichermaßen für den Sattelgurt 1.1. Im Unterschied zu dem Sattelgurt 1 ist bei dem Ausführungsbeispiel des Sattelgurtes 1.1 der Figur 4 sein Mittelstück 2.1 nicht oval, sondern achteckförmig ausgeführt, wobei diese Form in Längserstreckung des Sattelgurtes 1.1 gestreckt ist. Die Gurtabschnitte 3.1, 4.1 sind unter Zwischenschaltung ebenfalls eines D-Ringes 9.1 an das Mittelstück 2.1 mittels Anschlussriemen 13.1, 14.1 angeschlossen. Die Gelenkringe 9.1 befinden sich bei diesem Ausführungsbeispiel neben dem Mittelstück 2.1. Entsprechend kürzer sind die Gurtabschnitte 3.1, 4.1, um an die Sattelgurtstrupfen angeschlossen zu werden. Die Anschlussriemen 13.1, 14.1 divergieren voneinander in etwa in dem Winkel der verjüngten Endabschnitte der gestreckten Achteckform, sodass diese annähernd parallel zu einem in Richtung zu dem Gelenkring 9.1 aufeinander zulaufenden Kanten des Mittelstückes 2.1 randnah angeordnet sind. Eine Zugkrafteinleitung erfolgt bei diesem Sattelgurt 1.1 unmittelbar in die Randbereiche des Mittelstückes 2.1.

Die Erfindung ist anhand von Ausführungsbeispielen beschrieben worden. Ohne den Umfang der geltenden Ansprüche zu verlassen, ergeben sich für einen Fachmann zahlreiche weitere Möglichkeiten, diese umzusetzen, ohne dass dieses im Rahmen dieser Ausführungen im einzelnen näher erläutert werden müsste.

### Bezugszeichenliste

- 1, 1.1: Sattelgurt
- 2, 2.1: Mittelstück
- 3, 3.1: Gurtabschnitt
- 4, 4.1: Gurtabschnitt
- 5: Gurt
- 6: Gurt
- 7: Schnalle
- 8: Schnalle
- 9, 9.1: Gelenkring
- 10: Steg
- 11: Steg
- 12: Bogenabschnitt
- 13, 13.1: Anschlussriemen
- 14, 14.1: Anschlussriemen
- 15: Naht
- 16: Schlaufe
- 17: Polsterung

## Patentansprüche

1. Sattelgurt zum Aufspannen eines Sattels auf dem Rücken eines Reittieres, welcher Sattelgurt (1, 1.1) in Spannrichtung dreigeteilt ist und ein Mittelstück (2, 2.1) und zwei daran angeschlossene Gurtabschnitte (3, 4; 3.1, 4.1) umfasst, welche Gurtabschnitte (3.4; 3.1, 4.1) zum Anschließen des Sattelgurtes (1, 1.1) an einen Sattel an unterschiedliche Seiten des Sattels angeschlossen werden, wobei die Gurtabschnitte (3, 4; 3.1, 4.1) unter Zwischenschaltung jeweils eines mit zumindest einem Anschlussriemen (13, 14; 13.1, 14.1) an dem Mittelstück (2, 2.1) befestigten, starren Gelenkringes (9, 9.1) an das Mittelstück (2, 2.1) angeschlossen sind, wobei die Gelenkringe (9, 9.1) in Richtung der Längserstreckung des Sattelgurtes (1, 1.1) mit Abstand zueinander angeordnet sind, **dadurch gekennzeichnet, dass** der Anschluss der Anschlussriemen (13, 14; 13.1, 14.1) an den jeweiligen Gelenkring (9, 9.1) ausgelegt ist, damit diese, wenn der Sattelgurt (1, 1.1) auf dem Rücken eines Reittieres aufgespannt ist, gegenüber den Gelenkringen (9, 9.1) verstellbar sind und damit die Gurtabschnitte (3, 4; 3.1, 4.1) gegenüber dem Mittelstück (2) durch Einschaltung der starren Gelenkringe (9, 9.1) zwischen die Gurtabschnitte (3, 4; 3.1, 4.1) und dem Mittelstück (2), jeweils ein Gelenk bildend, in Richtung der Breite des Mittelstückes (2) verstellbar sind.

2. Sattelgurt nach Anspruch 1, **dadurch gekennzeichnet, dass** die Gelenkringe (9, 9.1) als D-Ringe ausgeführt sind und ein Gurtabschnitt (3, 4; 3.1, 4.1) an den geraden Steg (10) und der zumindest eine Anschlussriemen (13, 14; 13.1, 14.1) an den Bogenabschnitt (12) des D-Ringes (9, 9.1) angeschlossen sind.

3. Sattelgurt nach Anspruch 2, **dadurch gekennzeichnet, dass** an die geraden Stege (10) der Gelenkringe (9, 9.1) die Gurtabschnitte (3, 4; 3.1, 4.1) angeschlossen sind.

4. Sattelgurt nach einem der Ansprüche 1 bis 3, **dadurch gekennzeichnet, dass** jeder Gelenkring (9, 9.1) mit zwei Anschlussriemen (13, 14; 13.1, 14.1) an das Mittelstück (2, 2.1) angeschlossen ist, wobei die beiden Anschlussriemen (13, 14; 13.1, 14.1) ausgehend von ihrem Anschluss an den Gelenkring (9, 9.1) voneinander divergierend angeordnet sind.

5. Sattelgurt nach Anspruch 4, **dadurch gekennzeichnet, dass** die beiden Anschlussriemen (13, 14; 13.1, 14.1), mit denen die Gelenkringe (9, 9.1) an das Mittelstück (2, 2.1) angeschlossen sind, sich mit ihrem von dem jeweiligen Gelenkring (9, 9.1) wegweisenden Ende bis in den Bereich nahe des Randes des Mittelstückes (2, 2.1) in Querrichtung zu seiner Längserstreckung erstrecken.

6. Sattelgurt nach einem der Ansprüche 1 bis 5, **dadurch gekennzeichnet, dass** die Breite des Mittelstücks (2, 2.1) in Querrichtung zur Beabstandung der Gelenkringe (9, 9.1) größer ist als der Durchmesser jedes der Gelenkringe (9, 9.1) in derselben Richtung.

7. Sattelgurt nach Anspruch 6, **dadurch gekennzeichnet, dass** das Mittelstück (2, 2.1) eine Breite aufweist, die in etwa dem doppelten Durchmesser der Gelenkringe (9, 9.1) in dieser Richtung entspricht.

8. Sattelgurt nach einem der Ansprüche 1 bis 7, **dadurch gekennzeichnet, dass** der Abstand der Gelenkringe (9, 9.1) voneinander am Mittelstück (2, 2.1) zumindest etwa der halben Länge eines Gurtabschnittes (3, 4; 3.1, 4.1) entspricht.

9. Sattelgurt nach einem der Ansprüche 1 bis 8, **dadurch gekennzeichnet, dass** die Gelenkringe (9, 9.1) Metallringe, insbesondere verchromte oder polierte Metallringe sind.

10. Sattelgurt nach einem der Ansprüche 1 bis 9, **dadurch gekennzeichnet, dass** die Gurtabschnitte (3, 4; 3.1, 4.1) als Doppelgurte mit endseitigen Schnallen (7, 8) für den Anschluss an einen Sattel ausgeführt sind.

11. Sattelgurt nach einem der Ansprüche 1 bis 10, **dadurch gekennzeichnet, dass** das Mittelstück (2, 2.1) an seiner zum Tierkörper weisenden Seite gepolstert ist.

12. Sattelgurt nach Anspruch 11, **dadurch gekennzeichnet, dass** das Mittelstück eine vom Tierkörper wegweisende zugfeste Oberlage und eine daran befestigte, die Polsterfunktion übernehmende Unterlage aufweist.

13. Sattelgurt nach Anspruch 11 oder 12, **dadurch gekennzeichnet, dass** die Anschlussriemen der Gelenkringe nur an eine zugfeste Oberlage des Mittelstückes (2, 2.1) angeschlossen sind.

14. Sattelgurt nach Anspruch 12, **dadurch gekennzeichnet, dass** die Polsterung (17) lösbar an das Mittelstück (2, 2.1) angeschlossen ist.

15. Sattelgurt nach einem der Ansprüche 1 bis 14, **dadurch gekennzeichnet, dass** das Mittelstück (2, 2.1) und die Gurtabschnitte (3, 4; 3.1, 4.1) aus oder unter Beteiligung von Kunstleder hergestellt sind.

## Claims

1. Girth for strapping a saddle onto the back of a riding animal, which girth (1, 1.1) is divided into three parts in the tensioning direction, and comprises a middle piece (2, 2.1) and two belt portions (3, 4; 3.1, 4.1) connected thereto, which belt portions (3, 4; 3.1, 4.1) are connected to different sides of the saddle in order to connect the girth (1, 1.1) to a saddle, wherein the belt portions (3, 4; 3.1, 4.1) are connected to the middle piece (2, 2.1), there being intermediately disposed on each side a rigid joint ring (9, 9.1) fastened to the middle piece (2, 2.1) by at least one connection strap (13, 14; 13.1, 14.1), wherein the joint rings (9, 9.1) are arranged spaced apart from one another in the direction of the longitudinal extent of the girth (1, 1.1), **characterised in that** the connection of the connection straps (13, 14; 13.1, 14.1) to the respective joint ring (9, 9.1) is designed in such a way that, when the girth (1, 1.1) is tensioned on the back of a riding animal, the connection straps can be adjusted in relation to the joint rings (9, 9.1), and therefore the belt portions (3, 4; 3.1, 4.1) can be adjusted, in the direction of the width of the width of the middle piece (2), in relation to the middle piece (2) by the engagement of the rigid joint rings (9, 9.1) between the belt portions (3, 4; 3.1, 4.1) and the middle piece (2), in each case forming a joint.

2. Girth according to claim 1, **characterised in that** the joint rings (9, 9.1) are configured as D-rings, and a belt portion (3, 4; 3.1, 4.1) is connected to the straight web (10) and the at least one connection strap (13, 14; 13.1, 14.1) is connected to the curved section (12) of the D-ring (9, 9.1).

3. Girth according to claim 2, **characterised in that** the belt portions (3, 4; 3.1, 4.1) are connected to the straight webs (10) of the joint rings (9, 9.1).

4. Girth according to any one of claims 1 to 3, **characterised in that** each joint ring (9, 9.1) is connected to the middle piece (2, 2.1) by two connection straps (13, 14; 13.1, 14.1), wherein both of the connection straps (13, 14; 13.1, 14.1) are arranged such that they diverge, starting from their connection to the joint ring (9, 9.1).

5. Girth according to claim 4, **characterised in that** both the connection straps (13, 14; 13.1, 14.1), with which the jointed rings (9, 9.1) are connected to the middle piece (2, 2.1), extend with their end facing away from the respective joint ring (9, 9.1) as far as into the region close to the edge of the middle piece (2, 2.1) in the transverse direction to its longitudinal extension.

6. Girth according to any one of claims 1 to 5, **characterised in that** the width of the middle piece (2, 2.1), in the transverse direction to the distance interval of the joint rings (9, 9.1) is greater than the diameter of each of the joint rings (9, 9.1) in the same direction.

7. Girth according to claim 6, **characterised in that** the middle piece (2, 2.1) has a width which corresponds to approximately double the diameter of the joint rings (9, 9.1) in this direction.

8. Girth according to any one of claims 1 to 7, **characterised in that** the distance interval of the joint rings (9, 9.1) from one another at the middle piece (2, 2.1) corresponds to at least approximately half the length of a belt portion (3, 4; 3.1, 4.1).

9. Girth according to any one of claims 1 to 8, **characterised in that** the joint rings (9, 9.1) are metal rings, in particular chrome-plated or polished metal rings.

10. Girth according to any one of claims 1 to 9, **characterised in that** the belt portions (3, 4; 3.1, 4.1) are configured as double girths with buckles (7, 8) on the end side, for connecting to a saddle.

11. Girth according to any one of claims 1 to 10, **characterised in that** the middle piece (2, 2.1) is padded on its side facing towards the body of the animal.

12. Girth according to claim 11, **characterised in that** the middle piece has a torsion-resistant upper layer facing away from the body of the animal, and a lower layer secured to this which undertakes the function of padding.

13. Girth according to any one of claims 11 or 12, **characterised in that** the connection straps of the joint rings are connected only to a torsion-resistant upper layer of the middle piece (2, 2.1).

14. Girth according to claim 12, **characterised in that** the padding (17) is connected in a detachable manner to the middle piece (2, 2.1).

15. Girth according to any one of claims 1 to 14, **characterised in that** the middle piece (2, 2.1) and the belt portions (3, 4; 3.1, 4.1) are produced from or with the involvement of artificial leather.

## Revendications

1. Sangle de selle destinée à sangler une selle sur le dos d'une monture, laquelle sangle de selle (1, 1.1) est divisée en trois parties dans le sens du sanglage et comporte une pièce centrale (2, 2.1) et deux tronçons de sangle (3, 4 ; 3.1, 4.1) qui y sont raccordés, lesquels tronçons de sangle (3, 4 ; 3.1, 4.1) destinés à raccorder la sangle de selle (1, 1.1) sont raccordés à la selle par différents côtés de la selle, les tronçons de sangle (3, 4 ; 3.1, 4.1) étant raccordés à la pièce centrale (2, 2.1) par l'intermédiaire de respectivement un anneau d'articulation (9, 9.1) rigide, fixé à la pièce centrale (2, 2.1) avec au moins une bride de jonction (13, 14 ; 13.1, 14.1), les anneaux d'articulation (9, 9.1) étant disposés à distance l'un de l'autre, dans le sens de l'étendue longitudinale de la sangle de selle (1, 1.1), **caractérisée en ce que** le raccordement des brides de jonction (13, 14 ; 13.1, 14.1) à chaque anneau d'articulation (9, 9.1) est conformé de manière à ce que celles-ci soient réglables par rapport aux anneaux d'articulation (9, 9.1) lorsque la sangle de selle (1, 1.1) est sanglée sur le dos d'une monture et de manière à ce que les tronçons de sangle (3, 4 ; 3.1, 4.1) soient réglables par rapport à la pièce centrale (2), dans le sens de la largeur de la pièce centrale (2), en intercalant les anneaux d'articulation (9, 9.1) rigides entre les tronçons de sangle (3, 4 ; 3.1, 4.1) et la pièce centrale (2), formant respectivement une articulation.

2. Sangle de selle selon la revendication 1, **caractérisée en ce que** les anneaux d'articulation (9, 9.1) sont conçus en anneaux en forme de D et qu'un tronçon de sangle (3, 4 ; 3.1, 4.1) est raccordé au montant (10) droit et l'au moins une bride de jonction (13, 14 ; 13.1, 14.1) est raccordée au tronçon courbe (12) de l'anneau en forme de D (9, 9.1).

3. Sangle de selle selon la revendication 2, **caractérisée en ce que** les tronçons de sangle (3, 4 ; 3.1, 4.1) sont raccordés sur les montants (10) droits des anneaux d'articulation (9, 9.1).

4. Sangle de selle selon l'une des revendications 1 à 3, **caractérisée en ce que** chaque anneau d'articulation (9, 9.1) est raccordé à la pièce centrale (2, 2.1) par deux brides de jonction (13, 14 ; 13.1, 14.1), les deux brides de jonction (13, 14 ; 13.1, 14.1) étant disposées en divergeant l'une de l'autre en partant de leur raccordement à l'anneau d'articulation (9, 9.1).

5. Sangle de selle selon la revendication 4, **caractérisée en ce que** les deux brides de jonction (13, 14 ; 13.1, 14.1) par lesquelles les anneaux d'articulation (9, 9.1) sont raccordés à la pièce centrale (2, 2.1), s'étendent, avec leurs deux extrémités s'éloignant de leur anneau d'articulation (9, 9.1) respectif jusqu'à la zone à proximité du bord de la pièce centrale (2, 2.1), dans le sens perpendiculaire à son étendue longitudinale.

6. Sangle de selle selon l'une des revendications 1 à 5, **caractérisée en ce que** la largeur de la pièce centrale (2, 2.1) dans le sens perpendiculaire est, afin d'espacer les anneaux d'articulation (9, 9.1), plus grande que le diamètre de chaque anneau d'articulation (9, 9.1) dans le même sens.

7. Sangle de selle selon la revendication 6, **caractérisée en ce que** la pièce centrale (2, 2.1) présente une largeur qui correspond à environ le double du diamètre des anneaux d'articulation (9, 9.1) dans cette direction.

8. Sangle de selle selon l'une des revendications 1 à 7, **caractérisée en ce que** l'écartement des anneaux d'articulation (9, 9.1) entre eux au niveau de la pièce centrale (2, 2.1) correspond au moins à environ la moitié de la longueur d'un tronçon de sangle (3, 4 ; 3.1, 4.1).

9. Sangle de selle selon l'une des revendications 1 à 8, **caractérisée en ce que** les anneaux d'articulation (9, 9.1) sont des anneaux métalliques, notamment des anneaux métalliques chromés ou polis.

10. Sangle de selle selon l'une des revendications 1 à 9, **caractérisée en ce que** les tronçons de sangle (3, 4 ; 3.1, 4.1) sont conçus en sangles doubles avec des boucles (7, 8) à l'extrémité permettant un raccordement à une selle.

11. Sangle de selle selon l'une des revendications 1 à 10, **caractérisée en ce que** la pièce centrale (2, 2.1) est rembourrée sur sa face orientée vers le corps de l'animal.

12. Sangle de selle selon la revendication 11, **caractérisée en ce que** la pièce centrale présente une couche supérieure résistante à la traction sur la face opposée au corps de l'animal et une couche inférieure fixée à la précédente, prenant en charge la fonction de rembourrage.

13. Sangle de selle selon la revendication 11 ou 12, **caractérisée en ce que** les brides de jonction des anneaux d'articulation sont uniquement raccordées à une couche supérieure, résistante à la traction, de la pièce centrale (2, 2.1).

14. Sangle de selle selon la revendication 12, **caractérisée en ce que** le rembourrage (17) est raccordé de manière amovible à la pièce centrale (2, 2.1).

15. Sangle de selle selon l'une des revendications 1 à 14, **caractérisée en ce que** la pièce centrale (2, 2.1) et les tronçons de sangle (3, 4 ; 3.1, 4.1) sont fabriqués en cuir artificiel ou en utilisant en partie du cuir artificiel.
